# EUROPÄISCHE PATENTSCHRIFT

(11) **EP 1 374 725 B1**
(45) Veröffentlichungstag und Bekanntmachung des Hinweises auf die Patenterteilung: **19.11.2008**
(21) Anmeldenummer: 03013932.3
(22) Anmeldetag: 20.06.2003
(51) Int. Cl.: A47B 9/02

(54) **Höhenverstellbare Stütze für Möbel**
Height adjustable support for furniture
Support réglable en hauteur pour meubles

(30) Priorität: 21.06.2002 DE 20209687 U
(43) Veröffentlichungstag der Anmeldung: 02.01.2004
(73) Patentinhaber: Palmberg Büroeinrichtungen + Service GmbH, 23923 Schönberg (DE)
(72) Erfinder: Blume, Wolfgang, 31582 Nienburg (DE)
(74) Vertreter: Eisenführ, Speiser & Partner

(56) Entgegenhaltungen:
- US-A- 2 802 575
- US-A- 3 179 364
- US-A- 5 020 752

## Beschreibung

Die Erfindung betrifft eine höhenverstellbare Stütze für Möbel, insbesondere Tische, mit einem auf einem Untergrund abstellbaren ersten Stützelement, einem gegenüber dem ersten Stützelement höhenbewegbaren zweiten Stützelement (8) zur Halterung eines Abschnittes eines Möbels, insbesondere einer Tischplatte und einem Federelement, das das zweite Stützelement mit dem ersten Stützelement derart verbindet, dass es das zweite Stützelement gegenüber dem ersten Stützelement im Wesentlichen federnd vorspannt, und so angeordnet ist, dass sein mit dem ersten Stützelement verbundenes erstes Ende gegenüber dem Untergrund auf einem höheren Niveau als sein mit dem zweiten Stützelement verbundenes zweites Ende liegt.

Eine solche Stütze, wie sie beispielsweise aus der US 5,020,752 A1 bekannt ist, und somit auch die beiden Stützelemente weisen gewöhnlich einen länglichen Körper auf, der im wesentlichen aufrecht oder vertikal aufgestellt wird. Dabei bildet das erste Stützelement den unteren Teil der Stütze, welcher mit seinem unteren Ende direkt oder über einen Fuß auf einem Untergrund steht. Demgegenüber handelt es sich bei dem zweiten Stützelement um den oberen Teil der Stütze, an dessen oberem Ende ein Abschnitt des Möbels, im Falle eines Tisches die Tischplatte, befestigt ist. Gewöhnlich sind an einem Möbel mehrere, vorzugsweise drei oder vier, Stützen der zuvor beschriebenen Art vorgesehen, die dann um wesentlichen synchron höhenverstellbar sind. Derartige Stützen werden insbesondere für Tische mit höhenverstellbarer Tischplatte im Bürobereich verwendet. Um das zweite Stützelement und somit den von ihm getragenen Abschnitt des Möbels (beispielsweise Tischplatte) in der gewünschten Höhe zwischen einer oberen und einer unteren Endstellung zu arretieren, ist eine entsprechende Arretiereinrichtung vorgesehen. Das Federelement spannt das zweite Stützelement in die obere Endstellung vor, so dass bei gelöster Arretiereinrichtung das zweite Stützelement vom Federelement in die obere Endstellung bewegt wird.

Es ist Aufgabe der Erfindung, eine gegenüber dem Stand der Technik einfachere Konstruktion vorzuschlagen, die in effektiverer Weise die gewünschte federnde Vorspannung des zweiten Stützelementes gegenüber dem ersten Stützelement ermöglicht.

Diese Aufgabe wird gelöst durch eine höhenverstellbare Stütze für Möbel, insbesondere Tische, mit einem auf einem Untergrund abstellbaren ersten Stützelement, einem gegenüber dem ersten Stützelement höhenbewegbaren zweiten Stützelement zur Halterung eines Abschnittes eines Möbels, insbesondere einer Tischplatte und einem Federelement, das das zweite Stützelement mit dem ersten Stützelement derart verbindet, dass es das zweite Stützelement gegenüber dem ersten Stützelement im Wesentlichen federnd vorspannt, und so angeordnet ist, dass sein mit dem ersten Stützelement verbundenes erstes Ende gegenüber dem Untergrund auf einem höheren Niveau als sein mit dem zweiten Stützelement verbundenes zweites Ende liegt, dadurch gekennzeichnet, dass das erste Stützelement einen ersten Abschnitt und einen vom ersten Abschnitt beabstandeten, neben diesem angeordneten und sich im Wesentlichen in Längsrichtung des ersten Stützelementes länglich erstreckenden zweiten Abschnitt aufweist, das zweite Stützelement mit einem Abschnitt zwischen den ersten und zweiten Abschnitten des ersten Stützelements liegt und das erste Ende des Federelementes mit dem zweiten Abschnitt des ersten Stützelementes verbunden ist.

Die Erfindung bietet eine einfache, jedoch wirkungsvolle und zugleich preiswerte Konstruktion für eine höhenverstellbare Stütze für Möbel, bei welcher das einen Abschnitt des Möbels tragende zweite Stützelement einer Vorspannung durch ein Federelement unterworfen wird, und lässt dabei in besonders geschickter Weise eine verdeckte und ihre Funktion nicht beeinträchtigende Anordnung des Federelementes zu. Außerdem wird mit Hilfe der erfindungsgemäßen Konstruktion bei Vorspannung des zweiten Stützelementes in dessen obere Endstellung ein unerwünschtes seitliches Auswandern des Federelementes vermieden, da das Federelement auf Zug beansprucht wird; besondere konstruktive Maßnahmen, um das Federelement zu führen und in Flucht zu halten, sind nicht notwendig.

Bevorzugte Ausführungen der Erfindung sind in den abhängigen Ansprüchen angegeben.

So sollte das Federelement auf Zug vorgespannt sein, wodurch das zweite Stützelement in die obere Endstellung vorgespannt wird.

Zweckmäßigerweise greift das erste Ende des Federelementes an einem oberen Abschnitt des ersten Stützelementes und das zweite Ende des Federelementes an einem gegenüber dem oberen Abschnitt des ersten Stützelementes tiefer liegenden unteren Abschnitt des zweiten Stützelementes an.

Gewöhnlich ist noch eine Feststelleinrichtung zum wahlweisen Fixieren des zweiten Stützelementes gegenüber dem ersten Stützelement vorgesehen. Bei einer Weiterbildung der zuletzt beschriebenen bevorzugten Ausführung weist die Feststelleinrichtung Mittel zum Erzeugen eines Reibschlusses zwischen den ersten und zweiten Abschnitten des ersten Stützelementes und dem zweiten Stützelement auf. Somit wird zum Feststellen das zweite Stützelement mit einem Abschnitt zwischen den ersten und zweiten Abschnitten des ersten Stützelementes eingeklemmt. Hierzu können vorzugsweise die ersten und zweiten Abschnitte des ersten Stützelementes jeweils eine Bohrung und der dazwischen liegende Abschnitt des zweiten Stützelementes ein sich in Bewegungsrichtung erstreckendes Langloch aufweisen und ist das Mittel zum Erzeugen des Reibschlusses eine Schraube, die sich durch die Bohrungen und das Langloch erstreckt. Die Schraube kann sich in Schraubeingriff mit dem ersten oder dem zweiten Abschnitt des ersten Stützelementes befinden, je nachdem welcher dieser beiden Abschnitte vom Kopf der Schraube entfernter liegt. Alternativ ist es aber auch denkbar, die Schraube mit einer Mutter zu sichern.

Gewöhnlich weisen die ersten und zweiten Stützelemente teleskopierbar ineinander geführte Rohre auf, von denen vorzugsweise das Rohr des zweiten Stützelementes im Rohr des ersten Stützelementes geführt sein sollte.

Vorzugsweise sollte der erste Abschnitt des ersten Stützelementes als Außenrohr und dessen zweiter Abschnitt als innenliegende, sich im wesentlichen in Längsrichtung des Stützelementes erstreckende Leiste ausgebildet sein, so dass das Rohr des zweiten Stützelementes mit einem Abschnitt zwischen dem Außenrohr des ersten Stützelementes und der innenliegenden Leiste einklemmbar ist.

Zweckmäßigerweise kann das zweite Ende des Federelementes an einem Verbindungselement verankert sein, das am unteren Ende des Rohres des zweiten Stützelementes anliegt oder angeordnet ist.

Nachfolgend wird ein bevorzugtes Ausführungsbeispiel der Erfindung anhand der beiliegenden Zeichnungen näher erläutert. Es zeigen:
- Figur 1: eine bevorzugte Ausführung einer höhenverstellbaren Stütze in teilweise geschnittener perspektivischer Darstellung; und
- Figur 2: die wesentlichen Einzelteile der Stütze von Figur 1 in demontierter bzw. auseinandergezogener, teilweise geschnittener, perspektivischer Darstellung.

Die in den Figuren 1 und 2 dargestellte höhenverstellbare Stütze 2 bildet vorzugsweise einen Teil eines Schreibtisches und trägt die zugehörige Tischplatte. Gewöhnlich sind mindestens zwei solcher Stützen angeordnet, und zwar vorzugsweise eine Stütze an der rechten Seite und eine weitere Stütze an der linken Seite des Tisches. Gleichwohl ist es aber auch denkbar, die dargestellte Stütze 2 für andere Möbel zu verwenden, bei denen eine Höhenverstellbarkeit gefordert ist.

Wie Figur 1 erkennen lässt, weist die dargestellte Stütze 2 ein horizontal ausgerichtetes Fußelement 4 auf, das der Stütze 2 eine ausreichende Standfestigkeit gibt, damit die Stütze 2 sicher auf einem nicht dargestellten Untergrund stehen kann.

Die Stütze 2 weist ein unteres erstes rohrförmiges Stützelement 6 auf, das mit seinem unteren Ende 6a etwa rechtwinklig auf dem Fußelement 4 befestigt ist. Das erste rohrförmige Stützelement 6 ist an seinem oberen Ende 6b offen, in das ein oberes zweites rohrförmiges Stützelement 8 gesteckt ist, so dass das untere Ende 8a des zweiten rohrförmigen Stützelementes 8 innerhalb des ersten rohrförmigen Stützelements 6 liegt. Das obere Ende 8b des zweiten rohrförmigen Stützelementes 8 befindet sich außerhalb des ersten rohrförmigen Stützelementes 6 und liegt oberhalb dessen oberen Endes 6b. Im dargestellten Ausführungsbeispiel ist am oberen Ende 8b des zweiten rohrförmigen Stützelementes 8 ein Beschlag 10 zur Halterung einer Tischplatte u.dgl. befestigt.

Wie Figur 1 ferner erkennen lässt, sind im aufgestellten Zustand des dargestellten Ausführungsbeispiels die ersten und zweiten rohrförmigen Stützelemente 6, 8 etwa vertikal oder aufrecht angeordnet. Denkbar wäre aber auch eine gegenüber dem Untergrund geneigte Anordnung. Das obere zweite rohrförmige Stützelement 8 ist etwa koaxial zum unteren ersten rohrförmigen Stützelement 6 und gegenüber diesem in Längsrichtung verschiebbar angeordnet. Somit bilden die ineinander gesteckten ersten und zweiten rohrförmigen Stützelemente 6, 8 eine Teleskopanordnung zur Höhenverstellung, wobei gegenüber dem nicht dargestellten Untergrund das untere erste rohrförmige Stützelement 6 stationär und das obere zweite rohrförmige Stützelement 8 beweglich ist. Dadurch, dass das obere zweite rohrförmige Stützelement 8 über einen begrenzten Weg wahlweise herausgezogen und in dieses hineingeschoben werden kann, ist das obere zweite rohrförmige Stützelement 8 zwischen einer unteren Endstellung und einer oberen Endstellung höhenverstellbar.

Wie insbesondere Figur 2 erkennen lässt, weist das untere erste Stützelement 6 ein Rohr 12 und eine Leiste 14 auf, die innerhalb des Rohres 12 angeordnet ist und sich in dessen Längsrichtung erstreckt. Mit ihrem unteren Ende 14a ist die Leiste 14 im Bereich des unteren Endes 6a des ersten Stützelementes 6 mit Hilfe einer Schraube 16 am Rohr 12 befestigt, während das obere Ende 14b der Leiste 14 aus dem Rohr 12 herausragt und somit oberhalb des oberen Endes 6b des ersten Stützelementes 6 liegt.

Die Leiste 14 ist innerhalb des Rohres 12 des ersten Stützelementes 6 in einem solchen Abstand von der Innenwandung des Rohres 12 angeordnet, dass das obere zweite rohrförmige Stützelement 8 mit seinem benachbarten Abschnitt zwischen der Innenwandung des Rohres 12 des ersten Stützelementes 6 und der Leiste 14 liegt. Dabei kann die Anordnung so getroffen sein, dass die Außenwandung des zweiten rohrförmigen Stützelementes 8 an der Innenwandung des Rohres 12 des ersten Stützelementes 6 und die Innenwandung des zweiten rohrförmigen Stützelementes 8 an der Leiste 14 leicht anliegen kann, wobei allerdings noch so viel Spiel vorhanden sein muss, damit das zweite rohrförmige Stützelement 8 gegenüber dem ersten rohrförmigen Stützelement 6 teleskopierbar bewegt werden kann.

Wie insbesondere Figur 2 ferner erkennen lässt, ist zwischen dem unteren Ende 6a und dem oberen Ende 6b an einer Stelle im Rohr 12 des ersten Stützelementes 6 eine Bohrung 18 ausgebildet. Auf gleicher Höhe und mit dieser Bohrung 18 fluchtend ist in der Leiste 14 ebenfalls eine Bohrung vorgesehen, die jedoch in den Figuren nicht erkennbar ist. Ferner ist auf gleicher Höhe im zweiten rohrförmigen Stützelement 8 ein Langloch 20 ausgebildet, das sich in Längsrichtung des zweiten Stützelementes 8 erstreckt. Durch die Bohrung 18 im Rohr 12 des ersten Stützelementes 6, das Langloch 20 im zweiten Stützelement 8 und die Bohrung in der Leiste 14 ist eine Arretierschraube 22 gesteckt, die bei Festziehen einen Reibschluss zwischen dem Rohr 12 und der Leiste 14 des ersten Stützelement 6 einerseits und dem zweiten Stützelement 8 andererseits herstellt. Zur Erzielung eines Schraubeingriffes ist die in der Leiste 14 vorgesehene Bohrung als Gewindebohrung ausgebildet; alternativ ist es aber auch beispielsweise denkbar, die Bohrung in der Leiste 14 als Durchgangsbohrung vorzusehen und an der rückwärtigen Seite der Leiste 14 eine Mutter anzuschweißen. Demnach bildet die Arretierschraube 22 eine Feststelleinrichtung, um das zweite Stützelement 8 in einer gewünschten Höhe zwischen der oberen Endstellung und der unteren Endstellung gegenüber dem ersten Stützelement 6 arretieren zu können. Dabei wird der Hubweg für die Höhenverstellung zwischen der oberen Endstellung der unteren Endstellung durch die Länge des Langloches 20 im zweiten Stützelement 8 definiert.

Innerhalb des zweiten rohrförmigen Stützelementes 8 erstreckt sich nicht nur die Leiste 14 des ersten Stützelementes 6, sondern zusätzlich auch noch eine Feder 24 in Längsrichtung der ersten und zweiten rohrförmigen Stützelemente 6, 8. Die Feder 24 weist ein unteres hakenförmiges Ende 24b auf, das an einem querliegenden und somit horizontal angeordneten Plättchen 26 verankert ist, welches am unteren Ende 8a des zweiten rohrförmigen Stützelementes 8 anliegt oder daran befestigt ist, jedoch weder mit dem Rohr 12 noch mit der Leiste 14 in Verbindung steht, sondern gegenüber dem ersten Stützelement 6 beweglich ist. Ferner weist die Feder 24 ein hakenförmiges oberes Ende 24a auf, das an einem Querbolzen 28 verankert ist, welcher am oberen Ende 14b der Leiste 14 befestigt ist.

Im dargestellten Ausführungsbeispiel ist die Feder 24 als Zugfeder ausgebildet. Da sie mit ihrem oberen Ende 24a am oberen Ende 14b der Leiste 14 befestigt ist, welche Bestandteil des stationär angeordneten ersten Stützelementes 6 ist, befindet sich das obere Ende 24a der Feder 24 ebenfalls in einer gegenüber dem Untergrund fixierten Position. Demgegenüber ist das untere Ende 24b der Feder 24 beweglich, da es am unteren Ende 8a des in der Höhe beweglichen zweiten Stützelementes 8 verankert ist. Da eine Zugfeder stets die Eigenschaft hat, ihre kürzeste Länge einzunehmen, hat dies zur Folge, dass bei gelöster Arretierschraube 22 die Feder 24 das zweite Stützelement 8 nach oben zieht, dadurch der Abstand zwischen dem unteren Ende 8a des zweiten Stützelementes 8 und dem oberen Ende 14b der Leiste 14 des ersten Stützelementes 6 auf einen Mindestwert verkürzt wird, somit das zweite Stützelement 8 in die obere Endstellung federnd vorgespannt wird und dabei die am Beschlag 10 befestigte (in den Figuren nicht dargestellte) Tischplatte auf die größtmögliche Höhe gegenüber dem Untergrund verbracht wird. Soll dagegen die Höhe reduziert werden, muss gegen die Spannung der Feder 24 entsprechend Druck auf das bewegliche zweite Stützelement 8 ausgeübt werden, um dieses in Richtung auf das untere Ende 6a des ersten Stützelementes 6 zu bewegen, wobei dann durch Festziehen der Arretierschraube 22 die Stütze 2 auf die gewünschte Höhe fixiert wird.

## Patentansprüche

1. Höhenverstellbare Stütze für Möbel, insbesondere Tische, mit einem auf einem Untergrund abstellbaren ersten Stützelement (6), einem gegenüber dem ersten Stützelement (6) höhenbewegbaren zweiten Stützelement (8) zur Halterung eines Abschnittes eines Möbels, insbesondere einer Tischplatte und einem Federelement (24), das das zweite Stützelement (8) mit dem ersten Stützelement (6) derart verbindet, dass es das zweite Stützelement (8) gegenüber dem ersten Stützelement (6) im Wesentlichen federnd vorspannt, und so angeordnet ist, dass sein mit dem ersten Stützelement (6) verbundenes erstes Ende (24a) gegenüber dem Untergrund auf einem höheren Niveau als sein mit dem zweiten Stützelement (8) verbundenes zweites Ende (24b) liegt,
**dadurch gekennzeichnet, dass** das erste Stützelement (6) einen ersten Abschnitt und einen vom ersten Abschnitt beabstandeten, neben diesem angeordneten und sich im Wesentlichen in Längsrichtung des ersten Stützelementes (6) länglich erstreckenden zweiten Abschnitt aufweist, das zweite Stützelement (8) mit einem Abschnitt zwischen den ersten und zweiten Abschnitten des ersten Stützelements (6) liegt und das erste Ende (24a) des Federelementes (24) mit dem zweiten Abschnitt (14) des ersten Stützelementes (6) verbunden ist.

2. Stütze nach Anspruch 1, **dadurch gekennzeichnet, dass** das Federelement (24) auf Zug vorgespannt ist.

3. Stütze nach Anspruch 1 oder 2, **dadurch gekennzeichnet, dass** das erste Ende (24a) des Federelementes (24) an einem oberen Abschnitt des ersten Stützelementes (6) und das zweite Ende (24b) des Federelementes (24) an einem gegenüber dem oberen Abschnitt des ersten Stützelementes (6) tiefer liegenden unteren Abschnitt des zweiten Stützelementes (8) angreift.

4. Stütze nach mindestens einem der vorangegangenen Ansprüche, mit einer Feststelleinrichtung zum wahlweisen Fixieren des zweiten Stützelementes (8) gegenüber dem ersten Stützelement (6),
**dadurch gekennzeichnet, dass** die Feststelleinrichtung Mittel zum Erzeugen eines Reibschlusses zwischen den ersten und zweiten Abschnitten des ersten Stützelementes (6) und dem zweiten Stützelement (8) aufweist.

5. Stütze nach Anspruch 4, **dadurch gekennzeichnet, dass** die ersten und zweiten Abschnitte des ersten Stützelements (6) jeweils eine Bohrung (18) und der dazwischen liegende Abschnitt des zweiten Stützelementes (8) ein sich in Bewegungsrichtung erstreckendes Langloch (20) aufweisen und das Mittel zum Erzeugen des Reibschlusses eine Schraube (22) ist, die sich durch die Bohrungen (18) und das Langloch (20) erstreckt.

6. Stütze nach mindestens einem der vorangegangenen Ansprüche, **dadurch gekennzeichnet, dass** die ersten und zweiten Stützelemente (6, 8) teleskopierbar ineinandergeführte Rohre aufweisen, **dadurch gekennzeichnet, dass** das Rohr des zweiten Stützelementes (8) im Rohr (12) des ersten Stützelementes (6) geführt ist.

7. Stütze nach mindestens einem der vorangegangenen Ansprüche sowie ferner nach Anspruch 6, **dadurch gekennzeichnet, dass** der erste Abschnitt des ersten Stützelementes (6) als Außenrohr und der zweite Abschnitt als innenliegende Leiste (14) ausgebildet ist.

8. Stütze nach Anspruch 6 oder 7, **dadurch gekennzeichnet, dass** das zweite. Ende (24b) des Federelementes (24) an einem Verbindungselement (26) verankert ist, das am unteren Ende (8a) des Rohres des zweiten Stützelementes (8) anliegt oder angeordnet ist.

## Claims

1. Height adjustable support for furniture, in particular tables, with a first support element (6) which can be placed on a base, a second support element (8), which is adjustable in height relative to the first support element (6), for supporting a section of a piece of furniture, in particular a table panel and a spring element (24), which connects the second support element (8) to the first support element (6), such that it essentially spring biases the second support element (8) relative to the first support element (6) and is arranged so that its first end (24a) connected to the first support element (6) lies opposite the base at a higher level than its second end (24b) connected to the second support element (8), **characterised in that** the first support element (6) comprises a first section and a second section which is spaced apart from the first section, arranged next to the latter and extends lengthwise essentially in the longitudinal direction of the first support element (6), the second support element (8) lies with one section between the first and second sections of the first support element (6) and the first end (24a) of the spring element (24) is connected to the second section (14) of the first support element (6).

2. Support according to claim 1, **characterised in that** the spring element (24) is pretensioned.

3. Support according to claim 1 or 2, **characterised in that** the first end (24a) of the spring element (24) connects at an upper section of the first support element (6) and the second end (24b) of the spring element (24) connects at a lower section of the second support element (8) lying lower than the upper section of the first support element (6).

4. Support according to at least one of the preceding claims with a fastening device for optionally fixing the second support element (8) relative to the first support element (6), **characterised in that** the fastening device comprises means for generating a friction lock between the first and second sections of the first support element (6) and the second support element (8).

5. Support according to claim 4, **characterised in that** the first and second sections of the first support element (6) comprise respectively a bore (18) and the section of the second support element (8) lying in between comprises an elongated hole (20) extending in movement direction, and the means for generating the friction lock is a screw (22), which extends through the bore (18) and the elongated hole (20).

6. Support according to at least one of the preceding claims, **characterised in that** the first and second support elements (6, 8) have telescopic extendable tubes, **characterised in that** the tube of the second support element (8) is guided in the tube (12) of the first support element (6).

7. Support according to at least one of the preceding claims and also according to claim 6, **characterised in that** the first section of the first support element (6) is designed as an external tube and the second section as an internal strip (14).

8. Support according to claim 6 or 7, **characterised in that** the second end (24b) of the spring element (24) is anchored to a connecting element (26), which bears against or is arranged on the lower end (8a) of the tube of the second support element (8).

## Revendications

1. Support réglable hauteur pour des meubles, en particulier des tables, comprenant un premier élément de support (6) pouvant s'appuyer sur un sol, un deuxième élément de support (8) déplaçable en hauteur par rapport au premier élément de support (6) pour maintenir une partie d'un meuble, en particulier un dessus de table, et un élément ressort (24) qui relie le deuxième élément de support (8) au premier élément de support (6) de manière à tendre de manière essentiellement élastique le deuxième élément de support (8) par rapport au premier élément de support (6) et qui est disposé de telle manière que sa première extrémité (24a) reliée au premier élément de support (6) soit à un niveau plus élevé par rapport au sol que sa deuxième extrémité (24b) reliée au deuxième élément de support (8),
**caractérisé en ce que** le premier élément de support (6) présente une première partie et une deuxième partie espacée de la première partie, disposée à côté de celle-ci et s'étendant en longueur essentiellement dans la direction longitudinale du premier élément de support (6), le deuxième élément de support (8) repose avec une partie entre la première et la deuxième partie du premier élément de support (6) et la première extrémité (24a) de l'élément ressort (24) est relié à la deuxième partie (14) du premier élément de support (6).

2. Support selon la revendication 1, **caractérisé en ce que** l'élément ressort (24) est préalablement mis sous traction.

3. Support selon la revendication 1 ou 2, **caractérisé en ce que** la première extrémité (24a) de l'élément ressort (24) s'applique sur une partie supérieure du premier élément de support (6) et la deuxième extrémité (24b) de l'élément ressort (24) s'applique sur une partie inférieure du deuxième élément de support (8) située plus bas que la partie supérieure du premier élément de support (6).

4. Support selon au moins une des revendications précédentes, comprenant un dispositif de blocage pour fixer sélectivement le deuxième élément de support (8) par rapport au premier élément de support (6),
**caractérisé en ce que** le dispositif de blocage présente un moyen pour produire un engagement par friction entre les première et deuxième parties du premier élément de support (6) et le deuxième élément de support (8).

5. Support selon la revendication 4, **caractérisé en ce que** les première et deuxième parties du premier élément de support (6) présentent respectivement un alésage (18) et la partie du deuxième élément de support (8) se trouvant entre elles présente un trou oblong (20) s'étendant dans la direction de mouvement et le moyen pour produire l'engagement par friction est une vis (22) qui s'étend à travers les alésages (18) et le trou oblong (20).

6. Support selon au moins une des revendications précédentes, **caractérisé en ce que** les premier et deuxième éléments de support (6, 8) présentent des tubes emboîtés de manière télescopique l'un dans l'autre, **caractérisé en ce que** le tube du deuxième élément de support (8) est guidé dans le tube (12) du premier élément de support (6).

7. Support selon au moins une des revendications précédentes ainsi qu'en outre selon la revendication 6, **caractérisé en ce que** la première partie du premier élément de support (6) est conçue comme tube extérieur et la deuxième partie comme tringle intérieure (14).

8. Support selon la revendication 6 ou 7, **caractérisé en ce que** la deuxième extrémité (24b) de l'élément ressort (24) est ancrée sur un élément de liaison (26) qui est adjacent à l'extrémité inférieure (8a) ou est disposé au niveau de l'extrémité inférieure (8a) du tube du deuxième élément de support (8).
